# EUROPÄISCHE PATENTSCHRIFT

(11) **EP 0 548 786 B1**
(45) Veröffentlichungstag und Bekanntmachung des Hinweises auf die Patenterteilung: **05.08.1998**
(21) Anmeldenummer: 92121444.1
(22) Anmeldetag: 17.12.1992
(51) Int. Cl.: A47G 25/06

(54) **Kleiderständer**
Clothes stand
Portemanteaux

(30) Priorität: 24.12.1991 DE 9116070 U
(43) Veröffentlichungstag der Anmeldung: 30.06.1993
(73) Patentinhaber: LEIFHEIT Aktiengesellschaft, D-56377 Nassau (DE)
(72) Erfinder: Ohm, Heinz Josef, D-65550 Limburg (DE); Tiwi, Peter, D-56379 Winden (DE)

(56) Entgegenhaltungen:
- DE-U- 8 436 342
- FR-A- 750 581
- FR-A- 1 510 828
- FR-A- 1 582 968
- GB-A- 204 012
- US-A- 3 580 396

## Beschreibung

Die Erfindung bezieht sich auf eine Kleider- beziehungsweise Wäscheständer gemäß dem Oberbegriff des Anspruchs 1.

Ein derartiger Kleider- beziehungsweise Wäscheständer wurde durch die FR-A-1 582 968 bekannt. Um den Kleiderständer gemäß dem Deutschen Gebrauchsmuster 84 36 342 zum Transport auf ein günstiges Maß zu bringen, ist er demontabel ausgeführt. Im vorliegenden Fall ist die Tragstange aus einer Mehrzahl Tragstangen-Abschnitten zusammengeschraubt. Zur Halterung der Schwenkarme sind Dorne dazwischen gesetzt, die ebenfalls verschraubt werden. Die Vielzahl axial aufeinanderfolgender Schraubverbindungen hat den Nachteil, daß sich Toleranzen addieren, so daß die Tragstange nicht mehr gerade ist. Die Montage wird für den Laien schwierig; der sichere Stand ist zudem von der Kraft des Montierenden abhängig.

Weiter ist durch die OS-PS 33 10 180 ein demontierbarer Kleiderständer bekannt, dessen Einzelteile durch Steckverbindungen miteinander kombiniert werden. Das Standror ist wiederum aus axial aneinandergesetzten Segmenten gebildet, mit der Folge der sich addierenden Toleranzen. Auch dieser Kleiderständer besteht aus einer Vielzahl von Einzelteilen, mit der Folge, daß die Montage recht schwierig ist.

Schließlich zeigt die FR-A-1.582.968 einen Kleiderständer mit einer Tragstange in Form eines einfachen Rohres, in das beidseitig abgewinkelte Stäbe eingeschoben sind. Diese dienen auf der einen Seite als Standsockel und auf der anderen Seite als Schwenkarme zur Aufnahme von Kleidungsstücken. Die schwenkbare Variante gemäß Figur 1 erlaubt nur die Aufnahme gleichmäßig abgewinkelter Stäbe, die in ihrem Knickbereich auf der Tragstange aufliegen. Bei der Variante gemäß Figur 8 ist es erforderlich, einen Stab konisch auszuführen, um die restlichen zu verkeilen.

Damit ist eine Schwenkbarkeit nicht oder nur bedingt gegeben. Es ist dabei nicht möglich, nur einzelne Schwenkarme zu verwenden. Es muß immer die entsprechend dem Durchmesser des Rohres raumfüllende Anzahl von Stäben eingesetzt werden.

Für eine Höhenstaffelung sind Stäbe unterschiedlicher Länge erforderlich. Eine Unterteilung in einen vertikalen und einen horizontalen Aufhängebereich ist nicht vorhanden und auch nicht möglich.

Aufgabe der Erfindung ist es, einen demontierbaren Kleider- beziehungsweise Wäscheständer zu schaffen, dessen Montage ohne Kraftaufwand sehr einfach ist, der dennoch ein spielfreies Zusammenfügen der Einzelteile ermöglicht und eine individuelle Anordnung der Aufhängeelemente zuläßt.

Diese Aufgabe wird erfindungsgemäß mit den kennzeichnenden Merkmalen des Anspruchs 1 gelöst. Somit besteht der Kleiderbeziehungsweise Wäscheständer im wesentlichen aus nur zwei Elementen, nämlich der Tragstange mit Standsockel sowie den in der Tragstange in vertikal verlaufenden Bohrungen eingesteckte Schwenkarme. Die Montage ist somit denkbar einfach. Eine Addition von Ungenauigkeiten kann nicht erfolgen.

Weitere Ausgestaltungen der Erfindung sind den Unteransprüchen zu entnehmen. So ist durch die verschiebbaren Gleithaken mit Klemmeinrichtung und die unterschiedlichen Längen der einzelnen Abschnitte der Schwenkarme eine ganz individuelle, den entsprechenden Bedürfnissen gerecht werdende Anordung der Aufhängeelemente möglich.

Durch die Verwendung der Klemmpilze, sowohl am Ende der Schwenkarme, als auch bei den Gleithaken, wird ein äußerst harmonischer Gesamteindruck des Kleiderständers erreicht.

Ein Ausführungsbeispiel der Erfindung wird im folgenden an Hand der Zeichnungen näher erläutert.

Es zeigen:
- Figur 1: eine Ansicht eines Kleider- beziehungsweise Wäscheständers teilweise geschnitten,
- Figur 2: eine Ansicht in Richtung II nach Figur 1,
- Figur 3: einen Schnitt gemäß der Linie III - III nach Figur 1 und
- Figur 4: eine Ausschnittvergrößerung gemäß IV in Figur 1.

Auf einem Standsockel 1, bestehend aus einer oberen Sockelplatte 2 und einer unteren Sockelplatte 3, ist eine Tragstange 4 befestigt. Zur Befestigung sowohl der oberen mit der unteren Sockelplatte 2, 3 als auch der Tragstange 4 dienen Einschraubmuttern 5 mit Stockschrauben 6.

Am oberen Ende 10 der Tragstange 4 sind senkrechte Bohrungen 7 vorgesehen, in die Schwenkarme 8 und zumindest ein langer Schwenkarm 9 drehbar aber formschlüssig eingeschoben sind.

Der Schwenkarm 8 besteht aus einem vertikalen Bereich 11 und einem horizontalen Aufhängebereich 12, während der lange Schwenkarm 9 aus dem vertikalen Bereich 11 in einen schräg verlaufenden Aufhängebereich 13 übergeht.

An den Schwenkarmen, im ausgeführten Beispiel gemäß Figur 1, sind Gleithaken 14 vorgesehen. Der Gleithaken 14 besteht aus einem Grundkörper 15 mit einer Bohrung 16 größer gleich dem Durchmesser des Schwenkarmes und einer dazu senkrecht stehenden Bohrung 17 mit einer Einschraubmutter 5.

Die Einschraubmutter 5 nimmt über einen Gewindebolzen 18 einen Klemmpilz 19, mit dem er kraftschlüssig verbunden ist, auf. Der Gewindebolzen 18 ist zweckmäßigerweise aus einem weicheren Kunststoffmaterial, wie zum Beispiel Polyamid gefertigt, um beim Klemmen des Gleithakens 14 das Rohr des Schwenkarms nicht zu beschädigen.

Die Enden der Aufhängebereiche 12 und 13 sind ebenfalls über Klemmpilze 19, wobei in diesem Fall der Gewindebolzen 18 weggelassen ist, verschlossen.

## Patentansprüche

1. Kleider- beziehungsweise Wäscheständer umfassend eine mit einem Standsockel (1) versehene, vertikale Tragstange (4) und einer Mehrzahl in dieser in der axialen Richtung eingesetzter Schwenkarme (8, 9), die aus einem vertikalen Bereich (11) und einem abgewinkelten Aufhängebereich (12, 13) bestehen, dadurch gekennzeichnet, daß die Tragstange (4) mit einer Mehrzahl vertikaler Bohrungen (7) zur drehbaren Einzelaufnahme der mit Gleithaken versehenen vertikalen Bereiche der Schwenkarme (8, 9), versehen ist.

2. Kleider - beziehungsweise Wäscheständer nach Anspruch 1, dadurch gekennzeichnet, daß die vertikalen Aufhängebereiche (11) und/oder abgewinkelte Aufhängebereiche (12,13) unterschiedliche Länge aufweisen.

3. Kleider- beziehungsweise Wäscheständer nach Anspruch 1 oder 2, dadurch gekennzeichnet, daß an den Schwenkarmen (8, 9) diese mittels einer Bohrung (16) umschließende Gleithaken (14) vorgesehen sind.

4. Kleider- beziehungsweise Wäscheständer nach Anspruch 3, dadurch gekennzeichnet, daß die Gleithaken (14) mit einer Klemmeinrichtung versehen sind.

5. Kleider- beziehungsweise Wäscheständer nach Anspruch 4, dadurch gekennzeichnet, daß die Klemmeinrichtung als der Aufhängung der Kleidungs- und Wäschestücke dienender Klemmpilz (19) ausgebildet ist.

6. Kleider- beziehungsweise Wäscheständer nach Anspruch 5, dadurch gekennzeichnet, daß der Klemmpilz (19) mit einem Gewindebolzen (18) und der Gleithaken (14) mit einer senkrecht zur Bohrung (16) angeordneten Einschraubmutter (5), durch die der Gewindebolzen (18) auf den Schwenkarm (8, 9) wirkt, ausgestattet ist.

7. Kleider- beziehungsweise Wäscheständer nach einem der Ansprüche 1 bis 6, dadurch gekennzeichnet, daß die Schwenkarme (8, 9) aus Rundrohr und der Standsockel (1) mit Tragstange (4) aus Holz gefertigt sind.

8. Kleider- beziehungsweise Wäscheständer nach Anspruch 7, dadurch gekennzeichnet, daß die Schwenkarme (8, 9) mit Klemmpilze (19) verschlossen sind.

## Claims

1. Coat-stand or clotheshorse, comprising a vertical supporting rod (4) which is provided with a flat-bottomed base (1), and a plurality of swivel arms (8, 9) which are inserted in the axial direction into the supporting rod and consist of a vertical region (11) and an angled hang-on region (12, 13), characterized in that the supporting rod (4) is provided with a plurality of vertical holes (7) for holding, rotatably and separately, the vertical regions, which are provided with sliding hooks, of the swivel arms (8, 9).

2. Coat-stand or clotheshorse according to Claim 1, characterized in that the vertical hang-on regions (11) and/or angled hang-on regions (12, 13) are of differing length.

3. Coat-stand or clotheshorse according to Claim 1 or 2, characterized in that on the swivel arms (8, 9) are provided sliding hooks (14) which surround said swivel arms by means of a hole (16).

4. Coat-stand or clotheshorse according to Claim 3, characterized in that the sliding hooks (14) are provided with a clamping device.

5. Coat-stand or clotheshorse according to Claim 4, characterized in that the clamping device is designed as a mushroom-shaped attachment (19) used for hanging-on the items of clothing and laundry.

6. Coat-stand or clotheshorse according to Claim 5, characterized in that the mushroom-shaped attachment (19) is equipped with a threaded bolt (18), and the sliding hook (14) is equipped with a screwed-in nut (5) which is arranged perpendicularly with respect to the hole (16) and through which the threaded bolt (18) acts on the swivel arm (8, 9).

7. Coat-stand or clotheshorse according to one of Claims 1 to 6, characterized in that the swivel arms (8, 9) are produced from a circular tube, and the flat-bottomed base (1) together the supporting rod (4) are made of wood.

8. Coat-stand or clotheshorse according to Claim 7, characterized in that the swivel arms (8, 9) are closed by mushroom-shaped attachments (19).

## Revendications

1. Portemanteau ou porte-linge comprenant une tige verticale de support (4) munie d'un socle (1), et une pluralité de bras pivotants (8, 9) qui sont insérés axialement dans ladite tige et se composent d'une région verticale (11) et d'une région coudée de suspension (12, 13), caractérisé par le fait que la tige de support (4) est pourvue d'une pluralité de perçages verticaux (7) de manière à recevoir individuellement, avec faculté de rotation, les régions verticales des bras pivotants (8, 9) qui sont dotées de crochets coulissants.

2. Portemanteau ou porte-linge selon la revendication 1, caractérisé par le fait que les régions verticales de suspension (11), et/ou des régions coudées de suspension (12, 13), présentent une longueur différente.

3. Portemanteau ou porte-linge selon la revendication 1 ou 2, caractérisé par le fait que des crochets coulissants (14), prévus sur les bras pivotants (8, 9), ceinturent ces derniers au moyen d'un perçage (16).

4. Portemanteau ou porte-linge selon la revendication 3, caractérisé par le fait que les crochets coulissants (14) sont munis d'un dispositif de coincement.

5. Portemanteau ou porte-linge selon la revendication 4, caractérisé par le fait que le dispositif de coincement est réalisé en tant que coiffe fongiforme de coincement (19),servant à la suspension des effets vestimentaires et des effets de lingerie.

6. Portemanteau ou porte-linge selon la revendication 5, caractérisé par le fait que la coiffe fongiforme de coincement (19) est équipée d'un axe fileté (18), et le crochet coulissant (14) est équipé d'un écrou prisonnier (5) qui est agencé perpendiculairement au perçage (16), et par l'intermédiaire duquel l'axe fileté (18) agit sur le bras pivotant (8, 9).

7. Portemanteau ou porte-linge selon l'une des revendications 1 à 6, caractérisé par le fait que les bras pivotants (8, 9) sont fabriqués en tubulure ronde et le socle (1), associé à la tige de support (4), est fabriqué en bois.

8. Portemanteau ou porte-linge selon la revendication 7, caractérisé par le fait que les bras pivotants (8, 9) sont obturés par des coiffes fongiformes de coincement (19).
